# EUROPÄISCHE PATENTSCHRIFT

(11) **EP 0 960 832 B1**
(45) Veröffentlichungstag und Bekanntmachung des Hinweises auf die Patenterteilung: **15.09.2004**
(21) Anmeldenummer: 99110123.9
(22) Anmeldetag: 25.05.1999
(51) Int. Cl.: B65D 85/10

(54) **Klappschachtel für Zigaretten mit Halterung für einen Fremdgegenstand und Zuschnitt zum Herstellen derselben**
Hinge-lid box for cigarettes with a fastening for an object and blank for forming the same
Boîte à couvercle articulé pour cigarettes comportant un support pour un objet et flan pour sa réalisation

(30) Priorität: 29.05.1998 DE 19824281
(43) Veröffentlichungstag der Anmeldung: 01.12.1999
(73) Patentinhaber: Focke & Co. (GmbH & Co.), 27283 Verden (DE)
(72) Erfinder: Focke, Heinz, 27283 Verden (DE); Buse, Henry, 27374 Visselhövede (DE)
(74) Vertreter: Bolte, Erich, Dipl.-Ing.

(56) Entgegenhaltungen:
- EP-A- 0 497 390
- WO-A-97/38918
- DE-U- 8 002 488
- DE-U- 8 610 140
- DE-U- 29 610 919
- DE-U- 29 613 167
- US-A- 3 866 747
- US-A- 5 368 155

## Beschreibung

Die Erfindung betrifft eine quaderförmige Packung aus vorzugsweise dünnem Karton, insbesondere eine Klappschachtel für Zigaretten, bestehend aus Schachtelteil und Deckel, wobei der aus einem einstückigen Zuschnitt gebildete Schachtelteil eine Schachtel-Vorderwand, eine Schachtel-Rückwand und zwei aufrechte Schachtel-Seitenwände sowie eine Bodenwand aufweist und wobei im Bereich wenigstens einer der Schachtel-Seitenwände eine Halterung für einen Fremdgegenstand, insbesondere für ein Feuerzeug, angeordnet ist, wobei die Halterung eine den Fremdgegenstand umfassende Manschette aufweist. Weiterhin betrifft die Erfindung Zuschnitte zum Herstellen von Klappschachteln.

Klappschachteln bzw. Hinge-Lid-Packungen sind ein weltweit verbreiteter Packungstyp für Zigaretten. Bei den Verbrauchern besteht ein Interesse, Fremdgegenstände der Packung bzw. Klappschachtel zuzuordnen, und zwar insbesondere solche Gegenstände, die beim Rauchen gebraucht werden, also vorrangig ein Feuerzeug, Streichhölzer oder dergleichen. Derartige Klappschachteln sind beispielsweise aus der US 5,368,155 bekannt.

Der Erfindung liegt die Aufgabe zugrunde, quaderförmige Packungen der eingangs genannten Art derart weiterzubilden, dass ein Fremdgegenstand, insbesondere ein Feuerzeug, der Packung funktionell zugeordnet werden kann, ohne dass die herkömmliche Fertigung von Packungen dieses Typs erschwert ist.

Zur Lösung dieser Aufgabe ist die erfindungsgemäße Packung bzw. Klappschachtel dadurch gekennzeichnet, dass die den Fremdgegenstand umfassende Manschette ein Teil des Zuschnitts ist, wobei die Manschette aus zwei Teilen, nämlich Laschen besteht, die einerseits mit dem Zuschnitts und andererseits im Bereich einer Überlappung miteinander verbunden sind.

Die erfindungsgemäß an der Klappschachtel angeordnete und mindestens teilweise aus dem Zuschnitt der Packung bestehende Halterung ist an die Querschnittsgestalt des meist ovalen Feuerzeugs angepaßt. Bei der Herstellung der Klappschachtel wird die Halterung bzw. Manschette in einer zusammengefalteten Position an die Schachtel-Seitenwand angelegt. Bei Ingebrauchnahme der Zigarettenpackung kann die Halterung aufgefaltet und ein Feuerzeug in diese eingeführt werden.

Besonders vorteilhaft ist eine Ausführung, bei der die Elemente für die Halterung so ausgebildet und angeordnet sind, daß Zuschnitte für die Klappschachtel abfallfrei von einer Materialbahn oder einem anderen Materialnutzen abgetrennt werden können. Die Laschen der Manschette bzw. mindestens eine dieser Laschen ist dabei zum Teil aus dem Bereich eines (inneren) Seitenlappens eines benachbarten Zuschnitts gefertigt.

Gemäß einem weiteren Merkmal der Erfindung ist eine untere Abstützung für den Fremdgegenstand vorgesehen, insbesondere eine Stützlasche in der Ebene der Bodenwand. Die Stützlasche ist ebenfalls Teil des Zuschnitts für die Klappschachtel, nämlich Teil eines Boden-Ecklappens.

Weitere Einzelheiten der erfindungsgemäßen Klappschachtel werden nachfolgend anhand eines Ausführungsbeispiels näher erläutert. Es zeigt:
- Fig. 1: eine Packung, nämlich Klappschachtel mit Feuerzeug in perspektivischer Darstellung,
- Fig. 2: die Klappschachtel gemäß Fig. 1 mit einer Halterung für das Feuerzeug vor Einführung desselben,
- Fig. 3: eine Klappschachtel gemäß Fig. 1 und 2 mit einer Außenumhüllung vor Ingebrauchnahme,
- Fig. 4: einen Zuschnitt für eine Klappschachtel gemäß Fig. 1 und Fig. 2,
- Fig. 5: einen Zuschnitt für eine Klappschachtel in einer anderen Ausführung,
- Fig. 6: eine Folge von Zuschnitten gemäß Fig. 5 als Teil einer fortlaufenden Materialbahn.

In den Zeichnungen sind Klappschachteln für Zigaretten als bevorzugten Anwendungsbereich dargestellt. Dieser Packungstyp besteht im klassischen Aufbau aus einem einstückigen Zuschnitt 10 aus dünnem Karton. Der Zuschnitt 10 bildet einen (unteren) Schachtelteil 11 und einen Deckel 12. Schachtelteil 11 und Deckel 12 sind miteinander verbunden, und zwar entlang einer Schwenklinie 13 zur Verbindung einer Schachtel-Rückwand 14 mit einer Deckel-Rückwand 15.

Der Schachtelteil 11 besteht weiterhin aus einer zur Schachtel-Rückwand 14 gegenüberliegenden Schachtel-Vorderwand 16, einander gegenüberliegenden, aufrechten, verhältnismäßig schmalen Schachtel-Seitenwänden 17, 18 und einer Bodenwand 19.

Die Schachtel-Seitenwände 17, 18 sind, wie bei diesem Packungstyp üblich, aus jeweils zwei einander überdeckenden Seitenlappen gebildet, nämlich einem innenliegenden Schachtel-Seitenlappen 20, 21 und einem außenliegenden Schachtel-Seitenlappen 22, 23. Die innenliegenden Schachtel-Seitenlappen 20, 21 sind an einander gegenüberliegenden Seiten mit der Schachtel-Rückwand 14 und die anderen Seitenlappen 22, 23 mit der Schachtel-Vorderwand 16 verbunden.

Eine weitere Besonderheit sind Ecklappen, nämlich Boden-Ecklappen 24 und 25. Diese sind jeweils mit dem zugeordneten inneren Schachtel-Seitenlappen 20, 21 verbunden und gegenüber Bodenwand 19 und benachbarten äußeren Schachtel-Seitenlappen 22, 23 durch einen L-förmigen Stanzschnitt 26 abgegrenzt.

Der Deckel 12 ist analog zum Schachtelteil 11 ausgebildet, und zwar in bekannter Weise. Weiterhin gehört üblicherweise zu einer Klappschachtel ein nicht dargestellter Kragen, der aus einem gesonderten Zuschnitt bestehen kann.

Die vorliegende Packung bzw. Klappschachtel ist für die Beigabe bzw. Halterung eines Fremdgegenstands eingerichtet. Im vorliegenden Falle handelt es sich dabei um ein Feuerzeug 27. Bei dem gezeigten Ausführungsbeispiel der Fig. 1 ist ein im Querschnitt ovales (Einweg-)Feuerzeug 27 abnehmbar mit der Packung bzw. Klappschachtel verbunden.

Zu diesem Zweck ist an einer Schachtel-Seitenwand 18 eine Halterung etwa in halber Höhe des Schachtelteils 11 angebracht. Diese besteht aus einer Manschette 28, also einem Materialstreifen, der das Feuerzeug 27 etwa in halber Höhe annähernd formschlüssig umgibt. Weiterhin gehört zu der Halterung eine untere Abstützung, die in diesem Falle als Stützlasche 29 in der Ebene der Bodenwand 19 ausgebildet ist.

Die Manschette 28 ist Teil des Zuschnitts 10 für die Klappschachtel, also mit diesem Zuschnitt 10 einstückig verbunden. Die Manschette 28 besteht aus zwei Laschen 30, 31, die mit Endbereichen einander überdecken und im Bereich einer so entstehenden Überlappung 32 zum Beispiel durch Kleben miteinander verbunden sind.

Der Zuschnitt für die Fertigung von Klappschachteln mit Halterungen kann in verschiedener Weise ausgebildet sein. Gemäß Fig. 4 sind die Laschen 30, 31 zur Bildung der Manschette 28 übereinstimmend ausgebildet und weisen jeweils zwei parallele Faltlinien 33, 34 auf. Diese erstrecken sich im Bereich von Seitenteilen der Manschette 28. Bei gebrauchsfertiger Position der Manschette 28 (Fig. 1) gewährleisten die Faltlinien 33, 34 eine formschlüssige Anpassung an die Querschnittsgestalt des Feuerzeugs 27 durch polygonartige Faltung der Manschette 28 in diesem Bereich. In einer Ausgangsposition, nämlich vor Ingebrauchnahme der Packung oder auch für den Fall, daß ein Feuerzeug 27 oder ein anderer Gegenstand nicht an der Packung angebracht ist, kann die Halterung bzw. Manschette 28 zusammengefaltet werden unter enger Anlage an der Schachtel-Seitenwand 18 (Fig. 2, Fig. 3). Durch die Faltlinien 33, 34 begrenzte Materialstreifen sind dabei M-förmig nach innen gefaltet. Eine äußere Querwand 35 entspricht dabei etwa der Breite der Schachtel-Seitenwand 18, so daß die Manschette 28 überstandsfrei anliegt.

Die Manschette 28 bzw. deren Laschen 30, 31 sind Teil der inneren und äußeren Schachtel-Seitenlappen 20, 22. Die Laschen 30, 31 sind durch quergerichtete Stanzlinien 36, 37 von dem übrigen Bereich der Schachtel-Seitenlappen 20, 22 abgegrenzt. Die Laschen 30, 31 ragen jeweils mit einem Überstand 38, 39 über die Schachtel-Seitenlappen 20, 22 und damit über die Kontur des Zuschnitts 10 hinweg. Die Stanzlinien 36, 37 erstrecken sich bis an Faltlinien 40, 41 zur Definition von aufrechten Packungskanten an Vorder- und Rückseite. Die Faltlinien 40, 41 ermöglichen auch die Schwenkbewegung der Laschen 30, 31. Unterhalb der Laschen 30, 31 entsteht eine Ausnehmung in der Schachtel-Seitenwand 18. Hier liegt der Packungsinhalt, nämlich ein Zigarettenblock, also eine in einen Innenzuschnitt eingehüllte Zigarettengruppe, frei.

Die Stützlasche 29 ist ebenfalls Teil des Zuschnitts 10, und zwar Teil des Boden-Ecklappens 24 auf der der Schachtel-Seitenwand 18 zugekehrten Seite. Durch einen annähernd U-förmig oder ähnlich ausgebildeten Stanzschnitt 42 ist die Stützlasche 29 als Teil bzw. Fortsetzung der Bodenwand 19 definiert. Der zugeordnete Boden-Ecklappen 24 ist in der Fläche entsprechend reduziert. Während die Boden-Ecklappen 24, 25 bei der fertigen Packung innenseitig gegen die Bodenwand 19 gefaltet sind, erstreckt sich die Stützlasche 29 außerhalb der Klappschachtel in Fortsetzung der Bodenwand 19. Durch eine Faltlinie 43 kann die Stützlasche 29 außen an die Schachtel-Seitenwand 18 gefaltet werden (Fig. 2, Fig. 3).

In dieser Stellung (Fig. 3) ist die Klappschachtel, wie üblich, von einer Außenumhüllung 46 aus Folie umgeben. Diese fixiert die Halterung, nämlich die Mansche 28 einerseits und die Stützlasche 29 andererseits, in enger Anlage an der Schachtel-Seitenwand 18. Nach Entfernen der Außenumhüllung 46 - durch Betätigen eines Aufreißstreifens 47 - kann die freiliegende Halterung, nämlich Manschette 28 und Stützlasche 29, in die Funktionsstellung gefaltet werden (Fig. 1).

Bei der Fertigung von Zuschnitten gemäß Fig. 4 sind diese innerhalb einer Materialbahn oder eines Nutzens entsprechend dem durch die Laschen 30, 31 gebildeten Überstand mit Abstand voneinander positioniert. Zwischen den Zuschnitten 10 ergeben sich so Abfallstücke.

Vorteilhafter hinsichtlich des Materialverbrauchs ist ein Zuschnitt gemäß Fig. 5. Eine Besonderheit besteht darin, daß eine erste Lasche 48 als Teil der Manschette 28 mit einer Ausnehmung 49 korrespondiert, die im Bereich des gegenüberliegenden Schachtel-Seitenlappens 21 angeordnet ist. Die Abmessung und Kontur der Ausnehmung 49 entspricht dem von der Lasche 48 gebildeten Überstand 38.

Der so ausgebildete Zuschnitt 10 kann abfallfrei innerhalb einer Materialbahn (Fig. 6) oder eines Nutzens positioniert werden. Der von der Lasche 48 gebildete Überstand 38 tritt passend in die Ausnehmung 49 eines benachbarten Zuschnitts 10 ein. Beim Trennen der Zuschnitte wird im Bereich der Lasche 48 ein U-förmiger Stanzschnitt 50 ausgeführt, der einerseits die Ausnehmung 49 bildet und andererseits die Lasche 48 von dem benachbarten Zuschnitt 10 abgrenzt. Die Zuschnitte 10 werden demnach durch einen quergerichteten Trennschnitt 53 von dem benachbarten Zuschnitt 10 abgetrennt. Der Trennschnitt 53 wird vorzugsweise so ausgeführt, daß gleichzeitig die Lasche 48 unter Bildung der Ausnehmung 49 durch den U-förmigen Stanzschnitt erzeugt wird. Weiterhin wird zweckmäßigerweise gleichzeitig die Lasche 51 durch quergerichtete Stanzschnitte hergestellt und auch die Stützlasche 29 im Bereich des Boden-Ecklappens 24. Der Trennschnitt 53 definiert zugleich die freien Ränder der Zuschnitte 10.

Eine zweite Lasche 51 als Teil der Manschette 28 ist bei diesem Ausführungsbeispiel mit geringerer Abmessung in Querrichtung des Zuschnitts 10 ausgebildet, nämlich bündig mit dem Zuschnitt 10 bzw. dem (äußeren) Schachtel-Seitenlappen 22. Der äußere, freie Rand dieser Lasche 51 wird somit durch den quergerichteten Trennschnitt 53 hergestellt, im übrigen durch die Stanzlinien 36, 37. Der gegenüberliegende (äußere) Schachtel-Seitenlappen 23 bleibt unversehrt und überdeckt so bei der fertigen Klappschachtel die Ausnehmung 49 des inneren Schachtel-Seitenlappens 21.

Zur Bildung der Manschette 28 ist ein durch die Faltlinie 34 begrenzter, äußerer Randstreifen 52 innenseitig mit der Lasche 48 verbunden, nämlich mit der Querwand 35 derselben. Diese wird demnach ausschließlich durch die (längere) Lasche 48 bzw. durch deren Überstand 38 gebildet.

Eine Halterung im beschriebenen Sinne kann auch an beiden Seiten der Packung angebracht werden. Die Halterung bzw. deren Einzelteile können auch so ausgebildet sein, daß andere Gegenstände in analoger Weise angebracht werden können, zum Beispiel Zigarettenspitze, Lippenstift oder dergleichen.

### Bezugszeichenliste:

- 10: Zuschnitt
- 11: Schachtelteil
- 12: Deckel
- 13: Schwenklinie
- 14: Schachtel-Rückwand
- 15: Deckel-Rückwand
- 16: Schachtel-Vorderwand
- 17: Schachtel-Seitenwand
- 18: Schachtel-Seitenwand
- 19: Bodenwand
- 20: Schachtel-Seitenlappen
- 21: Schachtel-Seitenlappen
- 22: Schachtel-Seitenlappen
- 23: Schachtel-Seitenlappen
- 24: Boden-Ecklappen
- 25: Boden-Ecklappen
- 26: Stanzschnitt
- 27: Feuerzeug
- 28: Manschette
- 29: Stützlasche
- 30: Lasche
- 31: Lasche
- 32: Überlappung
- 33: Faltlinie
- 34: Faltlinie
- 35: Querwand
- 36: Stanzlinie
- 37: Stanzlinie
- 38: Überstand
- 39: Überstand
- 40: Faltlinie
- 41: Faltlinie
- 42: Stanzschnitt
- 43: Faltlinie
- 44: Materialbahn
- 45: Seitenkante
- 46: Außenumhüllung
- 47: Aufreißstreifen
- 48: Lasche
- 49: Ausnehmung
- 50: Stanzschnitt
- 51: Lasche
- 52: Randstreifen
- 53: Trennschnitt

## Patentansprüche

1. Quaderförmige Packung aus vorzugsweise dünnem Karton, insbesondere Klappschachtel für Zigaretten, bestehend aus Schachtelteil (11) und Deckel (12), wobei der aus einem einstückigen Zuschnitt (10) bestehende Schachtelteil (11) eine Schachtel-Vorderwand (16), eine Schachtel-Rückwand (14), zwei aufrechte Schachtel-Seitenwände (17, 18) und eine Bodenwand (19) aufweist, und wobei im Bereich wenigstens einer der Schachtel-Seitenwände (17, 18) eine Halterung für einen Fremdgegenstand, insbesondere für ein Feuerzeug (27), angeordnet ist, wobei die Halterung eine den Fremdgegenstand umfassende Manschette aufweist, **gekennzeichnet durch** folgende Merkmale:
a) die Manschette (28) ist Teil des Zuschnitts,
b) die Manschette besteht aus zwei Teilen, nämlich Laschen (30, 31; 48, 51), die je einerseits mit dem Zuschnitt (10) und andererseits im Bereich einer Überlappung (32) miteinander verbunden sind.

2. Packung nach Anspruch 1, **dadurch gekennzeichnet, dass** die Laschen (30, 31; 48, 51) im Bereich der Überlappung (32) durch Klebung oder thermisches Siegeln miteinander verbunden sind.

3. Packung nach Anspruch 1 oder 2, **dadurch gekennzeichnet, dass** die Manschette (28) Teil der Schachtel-Seitenwand (18) ist, vorzugsweise derart, dass jede Lasche (30, 31; 48, 51) Teil einer von zwei die Schachtel-Seitenwand (18) bildenden Schachtel-Seitenlappen (20, 22) ist.

4. Packung nach Anspruch 2 oder einem der weiteren Ansprüche, **dadurch gekennzeichnet, dass** die Lasche (30, 31; 48, 51) durch quergerichtete Stanzlinien (36, 37) als streifenförmige Bereiche der einander zugeordneten Schachtel-Seitenlappen (20, 22) ausgebildet ist und dass mindestens eine Lasche (30, 48) einen über die Abmessungen der Schachtel-Seitenlappen (20, 22) hinausragenden Überstand (38, 39) zur Verbindung der Laschen (30, 31; 48, 51) miteinander aufweist.

5. Packung nach Anspruch 2 oder einem der weiteren Ansprüche, **dadurch gekennzeichnet, dass** die Manschette (28) aus Laschen (48, 51) unterschiedlicher Länge bzw. Querabmessung besteht, wobei die längere Lasche (48) eine Außenwand der Manschette (28) bildet und die andere, kürzere Lasche (51) mit der längeren Lasche (48) innenseitig verbunden ist.

6. Packung nach Anspruch 5 oder einem der weiteren Ansprüche, **dadurch gekennzeichnet, dass** die kürzere Lasche (51) im Bereich eines äußeren Schachtel-Seitenlappens (22) gebildet ist und vorzugsweise mit dieser bündig abschließt.

7. Packung nach Anspruch 5 oder einem der weiteren Ansprüche, **dadurch gekennzeichnet, dass** der längeren Lasche (48) im Bereich des inneren Schachtel-Seitenlappens (20) eine Ausnehmung (49) in gleicher Höhe im Bereich des gegenüberliegenden inneren Schachtel-Seitenlappens (21) zugeordnet ist, wobei die Ausnehmung (49) in Größe und Position dem Überstand (38) der Lasche (48) entspricht.

8. Packung nach Anspruch 1 oder einem der weiteren Ansprüche, **dadurch gekennzeichnet, dass** der Fremdgegenstand, insbesondere das Feuerzeug (27), unten in Höhe der Bodenwand (19) des Schachtelteils (11) auf einem Stützorgan ruht, insbesondere auf einer als Fortsetzung der Bodenwand (19) ausgebildeten Stützlasche (29).

9. Packung nach Anspruch 8 oder einem der weiteren Ansprüche, **dadurch gekennzeichnet, dass** die Stützlasche (29) ein mit der Bodenwand (19) verbundener Teil eines im übrigen mit dem innenliegenden Schachtel-Seitenlappen (20) verbundenen Boden-Ecklappens (24) ist.

10. Zuschnitt bzw. Materialbahn oder Nutzen zum Herstellen von Zuschnitten für die Fertigung von Packungen nach einem oder mehreren der Ansprüche 1 bis 9, wobei die langgestreckten, einstückigen Zuschnitte (10) unmittelbar und abstandslos nebeneinander liegen, **dadurch gekennzeichnet, dass** die erste Lasche (51) mit der durch Trennschnitt gebildeten Randbegrenzung des äußeren Schachtel-Seitenlappens (22) bündig ist und die zweite insbesondere längere Lasche (48) in eine Ausnehmung (49) des inneren Schachtel-Seitenlappens (21) eines benachbarten Zuschnitts (10) passend eintritt.

## Claims

1. Cuboidal pack made of preferably thin cardboard, in particular hinge-lid box for cigarettes, comprising a box part (11) and lid (12), it being the case that the box part (11), which comprises a single-piece blank (10), has a box front wall (16), a box rear wall (14), two upright box side walls (17, 18) and a base wall (19), and that a securing means for a separate article, in particular for a lighter (27), is arranged in the region of at least one of the box side walls (17, 18), the securing means having a sleeve which encloses the separate article, **characterized by** the following features:
a) the sleeve (28) is part of the blank,
b) the sleeve comprises two parts, namely flaps (30, 31; 48, 51), which are connected in each case, on the one hand, to the blank (10) and, on the other hand, in the region of an overlap (32), to one another.

2. Pack according to Claim 1, **characterized in that** the flaps (30, 31; 48, 51) are connected to one another in the region of the overlap (32) by adhesive bonding or heat sealing.

3. Pack according to Claim 1 or 2, **characterized in that** the sleeve (28) is part of the box side wall (18), preferably such that each flap (30, 31; 48, 51) is part of one of two box side tabs (20, 22) which form the box side wall (18).

4. Pack according to Claim 2 or one of the further claims, **characterized in that** the flap (30, 31; 48, 51) is formed, by transversely directed punch lines (36, 37), as strip-like regions of the mutually associated box side tabs (20, 22), and **in that** at least one flap (30, 48) has a projection (38, 39) which projects beyond the dimensions of the box side tabs (20, 22) and is intended for connecting the flaps (30, 31; 48, 51) to one another.

5. Pack according to Claim 2 or one of the further claims, **characterized in that** the sleeve (28) comprises flaps (48, 51) of different lengths or transverse dimensions, the longer flap (48) forming an outer wall of the sleeve (28) and the other, shorter flap (51) being connected to the inside of the longer flap (48).

6. Pack according to Claim 5 or one of the further claims, **characterized in that** the shorter flap (51) is formed in the region of an outer box side tab (22) and preferably terminates flush with the latter.

7. Pack according to Claim 5 or one of the further claims, **characterized in that** the longer flap (48), in the region of the inner box side tab (20), is assigned a recess (49) at the same level in the region of the opposite inner box side tab (21), the recess (49) corresponding in terms of size and position to the projection (38) of the flap (48).

8. Pack according to Claim 1 or one of the further claims, **characterized in that** the separate article, in particular the lighter (27) rests at the bottom, level with the base wall (19) of the box part (11), on a supporting element, in particular on a supporting flap (29) which is formed as a continuation of the base wall (19).

9. Pack according to Claim 8 or one of the further claims, **characterized in that** the supporting flap (29) is a part of a base corner tab (24), the latter being otherwise connected to the inner box side tab (20) and said part being connected to the base wall (19).

10. Blank or material web or cut-to-size piece for producing blanks for the production of packs according to one or more of Claims 1 to 9, the elongate, single-piece blanks (10) being located directly one beside the other, without any spacing between them, **characterized in that** the first flap (51) is flush with the border boundary of the outer box side tab (22), said boundary being formed by a severing cut, and the second, in particular longer flap (48) fits into a recess (49) of the inner box side tab (21) of an adjacent blank (10).

## Revendications

1. Paquet parallélépipédique rectangle de préférence en carton mince, en particulier boîte à couvercle basculant pour cigarettes, constitué d'une partie boîte (11) et d'un couvercle (12), la partie boîte (11), constituée d'une découpe d'une seule pièce (10), présentant une paroi avant (16), une paroi arrière (14, deux parois latérales verticales (17, 18) et une paroi de fond (19), et dans la zone d'au moins une des parois latérales (17, 18) de la partie boîte étant placé un support pour un objet étranger, en particulier pour un briquet (27), ce support présentant un manchon qui enserre l'objet étranger, **caractérisé par** les caractéristiques suivantes :
a) le manchon (28) fait partie de la découpe,
b) le manchon est constitué de deux parties, à savoir de languettes (30, 31 ; 48, 51) d'une part jointes à la découpe (10) et d'autre part jointes entre elles dans la zone d'un recouvrement (32).

2. Paquet selon la revendication 1, **caractérisé par le fait que** les languettes (30, 31 ; 48, 51) sont jointes entre elles dans la zone du recouvrement (32) par collage ou par thermoscellage.

3. Paquet selon l'une des revendications 1 et 2, **caractérisé par le fait que** le manchon (28) fait partie de la paroi latérale (18) de la partie boîte, de préférence de façon telle chaque languette (30, 31 ; 48, 51) fasse partie d'une de deux pattes latérales (20, 22) qui forment la paroi latérale (18) de la partie boîte.

4. Paquet selon la revendication 2 ou une des autres revendications, **caractérisé par le fait que** la languette (30, 31 ; 48, 51) forme par des lignes de découpage dirigées transversalement (36, 37) des parties en forme de bande des pattes associées (20, 22) de la partie boîte, et qu'au moins une languette (30, 48) présente une partie dépassante (38, 39) qui dépasse les dimensions des pattes latérales (20, 22) de la partie boîte et sert à joindre les languettes (30, 31 ; 48, 51) entre elles.

5. Paquet selon la revendication 2 ou une autre des autres revendications, **caractérisé par le fait que** le manchon (28) est constitué de languettes (48, 51) de longueur ou dimension transversale différente, la languette longue (48) formant une paroi extérieure du manchon (28) et la languette courte (51) étant jointe sur le côté intérieur à la languette longue (48).

6. Paquet selon la revendication 5 ou une autre des autres revendications, **caractérisé par le fait que** la languette courte (51) est formée dans la zone d'une patte latérale extérieure (22) de la partie boîte et se termine de préférence à fleur de celle-ci.

7. Paquet selon la revendication 5 ou une autre des autres revendications, **caractérisé par le fait qu'**à la languette longue (48) est associé dans la zone de la patte latérale intérieure (20) de la partie boîte un évidement (49) de même hauteur situé dans la zone de la patte latérale intérieure opposée (21) de la partie boîte, cet évidement (49) correspondant en grandeur et position à la partie dépassante (38) de la languette (48).

8. Paquet selon la revendication 1 ou une autre des autres revendications, **caractérisé par le fait que** l'objet étranger, en particulier le briquet (27), repose en bas au niveau de la paroi de fond (19) de la partie boîte (11) sur un organe d'appui, en particulier sur une languette d'appui (29) formant prolongement de la paroi de fond (19).

9. Paquet selon la revendication 8 ou une autre des autres revendications, **caractérisé par le fait que** la languette d'appui (29) est une partie jointe à la paroi de fond (19) d'une patte de coin de fond (24) par ailleurs jointe à la patte latérale intérieure (20) de la partie boîte.

10. Découpe ou bande de matériau ou flan pour la production de découpes pour la fabrication de paquets selon une ou plusieurs des revendications 1 à 9, les découpes (10), allongées et d'une seule pièce, étant placées directement les unes à côté des autres sans espace entre elles, **caractérisé par le fait que** la première languette (51) affleure la limite de bord, formée par coupe de séparation, de la patte latérale extérieure (22) de la partie boîte, et la deuxième languette (48), en particulier plus longue, entre en s'y ajustant dans un évidement (49) de la patte latérale intérieure (21) de la partie boîte d'une découpe (10) voisine.
